# FASCICULE DE BREVET EUROPEEN

(11) **EP 0 716 996 B1**
(45) Date de publication et mention de la délivrance du brevet: **22.08.2001**
(21) Numéro de dépôt: 95810754.2
(22) Date de dépôt: 01.12.1995
(51) Int. Cl.: B65H 19/10

(54) **Procédé et dispositif de préparation et d'ouverture d'une bobine**
Verfahren und Vorrichtung zum Vorbereiten und Öffnen eines Bahnwickels
Method and device for preparing and opening of a reel

(30) Priorité: 12.12.1994 EP 94810716
(43) Date de publication de la demande: 19.06.1996
(73) Titulaire: Philip Morris Products S.A., 2000 Neuchâtel (CH)
(72) Inventeur: Nauer, Jean-Jacques, CH-1785 Cressier (CH); Cestenaro, Jean, CH-2074 Marin (CH); Christen, Pascal, CH-2016 Cortaillod (CH); Vuilleumier, David, 2013 Colombier (NE) (CH)
(74) Mandataire: BOVARD AG - Patentanwälte

(56) Documents cités:
- EP-A- 0 592 845
- DE-A- 3 215 355
- DE-A- 4 212 095
- FR-A- 2 483 269

## Description

La présente invention concerne un procédé ainsi qu'un dispositif de préparation et d'ouverture d'une bobine constituée d'une bande d'un matériau souple enroulée en spires superposées et comportant une spire supérieure dont l'extrémité libre est fixée sur la spire qui lui est directement inférieure, ladite bobine étant disposée sur un axe support et comportant deux flancs parallèles. Le procédé et le dispositif selon l'invention s'appliquent particulièrement bien à des bobines relativement étroites, c'est-à-dire délivrant une bande ayant une largeur maximum de l'ordre de quelques centimètres.

De nombreux brevets décrivent différents procédés et dispositifs dans lesquels il est nécessaire d'ouvrir une bobine constituée notamment d'une bande de papier ou d'un autre matériau et destinée à alimenter une machine de fabrication, en particulier les brevets EP-B-0.318.427, EP-B-0.331.634 et EP-B-0.475.886. Ces brevets prévoient de manière générale qu'une lame coupante, disposée perpendiculairement au sens de déroulement de la bande de papier est appliquée sur la spire supérieure de la bobine afin de la couper. La lame coupante étant appuyée sur la spire supérieure avec une certaine force et/ou s'enfonçant dans la bobine d'une certaine distance, généralement plusieurs spires de la bande sont coupées simultanément, sans que ce nombre de spires puisse être contrôlé. Par ces systèmes, il arrive fréquemment que la spire située directement au-dessous de là dernière spire coupée soit entamée par la lame, créant ainsi un point faible amenant à une rupture ultérieure de la bande en ce point. Une telle rupture nécessite un arrêt de la machine d'où une perte de productivité. Dans certains cas, la spire supérieure de la bobine est recouverte d'une bande de protection, faite d'un matériau pouvant être différent de celui constituant la bobine. Par spire supérieure de la bobine, on entend dans la suite de la description cette éventuelle bande de protection ainsi que la ou les premières spires de la bobine. La portion de la deuxième spire sur laquelle est collée l'extrémité libre de la spire supérieure doit généralement être éliminée; pour ceci on doit pouvoir disposer de moyens auxiliaires permettant cette élimination, ce qui permet de ne nécessiter la coupure que d'une seule spire, en un endroit quelconque de celle-ci sauf à proximité du point de collage.

Pour éviter le contact d'un outil de coupe avec les spires d'une bobine qu'on ne souhaite pas découper ou abîmer, il est connu :
- soit d'écarter la spire supérieure d'une bobine de la spire immédiatement inférieure, et ce, d'une part, selon une génératrice longitudinale de la bobine et, d'autre part, jusqu'à amener ladite spire supérieure en contact avec un élément de coupe qui s'étend selon la génératrice (DE-A-42 12 095);
- soit d'écarter localement la spire supérieure d'une bobine de la spire immédiatement inférieure, et ce, d'une part, en engageant localement sous la spire à découper un organe plat en vis à vis duquel s'étend un organe coupant et, d'autre part, en déplaçant simultanément l'organe d'écartement et l'organe de coupe selon une génératrice de la bobine (WO 93/1004, DE-A-39 18 552, EP-A-0.952.845, DE-A-32 15 355).

Cependant, le dispositif du document DE-A-42 12 095 est utilisable sur des bobines de grande largeur, c'est à dire des bobines dont la spire supérieure offre une surface suffisante pour permettre l'utilisation d'un moyen d'aspiration (en vue d'obtenir l'isolement de la spire qui doit finalement être découpée après écartement).

Le problème posé à l'homme du métier qui cherche à appliquer la technique du document DE-A-42 12 095 à des bobines étroites est donc de trouver un moyen dont la fonction d'écartement :
- n'est pas affectée par la faible largeur de la bobine,
- permette d'écarter une ou plusieurs spires (réglage possible),
- autorise éventuellement plusieurs opérations de coupe sans altérer la bobine (tel que cela est indiqué dans l'entrée en matière de la demande).

Il s'avère qu'aucun des documents, WO 93/1004, DE-A-39 18 552, EP 0.952.845, DE-A-32 15 355 précités ne permet d'obtenir ces résultats car, notamment, l'opération d'écartement et l'opération de coupe sont réalisées sensiblement simultanément.

Un but de l'invention est donc de proposer un procédé de préparation et d'ouverture d'une bobine, ne rencontrant pas les inconvénients des moyens de l'art antérieur et permettant d'assurer que la spire située directement au-dessous de la dernière spire coupée est absolument intacte, ceci même si les spires supérieures de la bobine sont enroulées de manière assez serrée.

Un autre but de l'invention est de proposer un dispositif de préparation et d'ouverture d'une bobine conservant intacte la spire située directement au-dessous de la dernière spire coupée et ne rencontrant pas les inconvénients des dispositifs de l'art antérieur, ceci même si les spires supérieures de la bobine sont enroulées de manière assez serrée.

Encore un autre but de l'invention est de proposer un dispositif de préparation et d'ouverture d'une bobine pouvant être associé à une machine fournissant le ruban de papier nécessaire à une machine de fabrication de cigarettes, y compris pour la fabrication ou la pose des filtres.

Ces buts sont atteints par un procédé répondant aux caractéristiques des revendications 1 à 10 ainsi que par un dispositif possédant les caractéristiques mentionnées aux revendications 11 à 22. Une utilisation particulière du dispositif selon l'invention est mentionnée à la revendication 23.

L'invention est décrite ci-dessous en regard du dessin annexé comportant les figures où:
la figure 1 représente une vue partielle frontale d'une machine permettant de raccorder deux bandes de papier,
les figures 2A, 2B, 2C et 2D représentent des vues latérales du dispositif de préparation et de coupe selon diverses étapes du procédé, les figures 3A, 3B, 3C, 3D et 3E représentent des vues de face des éléments principaux du dispositif précédent selon diverses étapes du procédé,
les figures 4A et 4B représentent deux vues d'un détail du dispositif précédent, et
la figure 5 représente un dispositif complémentaire au précédent.

La description qui suit correspond à une application particulière du procédé et du dispositif selon l'invention, à une ligne de fabrication de cigarettes. Dans ce cas, la bande de matériau souple est une bande de papier de laquelle seront tirées les feuilles d'emballage du boudin des cigarettes. L'homme du métier saura adapter le procédé et le dispositif décrit à d'autres utilisations, notamment à la fabrication ou à la pose de filtres de cigarettes ou à des rubans d'autres matériaux.

La figure 1 montre une vue frontale d'une machine 1 alimentant une machine à cigarettes (non représentée) d'une bande de papier et permettant le raccordement de deux bandes de papier. Les moyens 2 d'alimentation en papier comprennent notamment un premier axe 20 de déroulement d'une bande de papier 21 en cours d'utilisation, qui par un jeu de galets de renvoi est dirigée vers la machine à cigarettes. Ces moyens comprennent en outre un deuxième axe 22 de stockage et de préparation d'une bobine 23 de papier pleine. Lorsque la bobine délivrant la bande 21 est quasi vide, cette situation étant détectée par des détecteurs ou des palpeurs non représentés, des moyens de préparation et d'ouverture de la bobine 23 sont activés, ces moyens étant notamment constitués d'un bras oscillant 10 à l'extrémité libre duquel est disposé un dispositif 3 de préparation et d'ouverture de la bobine 23, ledit dispositif étant décrit en détail plus bas. Le bras oscillant 10 peut prendre deux positions, une position d'attente, représentée en traits interrompus, et une position de travail, représentée en traits continus, où le dispositif 3 est en action. Comme on le verra ultérieurement, le dispositif 3, après avoir ouvert la bobine 23, est apte à saisir la dernière spire coupée 24; en actionnant à nouveau le bras oscillant 10, cette spire 24, représentée en traits interrompus, est emmenée par le dispositif 3 qui retourne en position de repos. Par la suite, un dispositif de saisie 11, connu de la technique et ne faisant pas partie de l'invention se déplace le long d'une glissière 12 pour venir saisir la spire coupée 24 et l'emmener de manière à ce que sur une partie du trajet de la bande 21, cette nouvelle bande, représentée en 24A, suive un trajet parallèle et proche de la bande 21. Un dispositif de jonctionnement, schématisé en 13, pouvant par exemple être du type décrit dans le brevet EP-B-0.662.437, peut ensuite être actionné pour le jonctionnement de la bande 24A avec la bande 21. Dans ce qui précède, seul le dispositif référencé en 10 et 3 fait partie de l'invention, le reste de la machine 1 a été décrit sommairement ci-dessus afin de se rendre compte du contexte dans lequel peut fonctionner le dispositif selon l'invention. En particulier les caractéristiques de la machine 1 d'alimentation en papier mentionnées ici ne le sont qu'à titre d'exemple, le dispositif de préparation et d'ouverture de bobine étant apte à fonctionner sur d'autres types de machines.

Les figures 2, A, B, C et D montrent le dispositif de préparation et de coupe 3 mentionné plus haut vu de côté durant quatre étapes successives du procédé, alors que les figures 3, A, B, C et D montrent une partie du même dispositif vu de face alors que la figure 3E le montre durant une cinquième étape.

Par préparation, on entend toute opération effectuée sur la bobine 23 avant la coupe de la spire supérieure 24 de ladite bobine. Comme on le voit notamment sur la figure 2A et comme mentionné précédemment, le dispositif 3 est monté à l'extrémité du bras oscillant 10. Il est constitué en particulier d'un premier vérin 30 dont le corps est fixé au bras oscillant 10 et dont la tige 30A est reliée à un premier support 31 sur une face duquel est fixée l'extrémité d'une lame plate 32. En comparant les figures 2A et 2B, on voit qu'en actionnant le vérin 30, il est possible de positionner la lame plate 32 selon, soit une position avancée comme sur la figure 2A, soit une position rétractée comme sur la figure 2B. En position rétractée, l'extrémité libre de la lame 32 est en retrait de la face antérieure de la bobine de papier 23, alors qu'en position avancée elle dépasse l'autre face de la bobine 23. Le dispositif 3 comprend en outre un deuxième vérin 33, dont le corps est lui aussi fixé au bras oscillant 10 et dont la tige 33A est reliée à un deuxième support 34 sur lequel est fixée une lame coupante 35. En comparant les figures 2A et 2D, on voit qu'en actionnant le vérin 33, il est possible de faire avancer, respectivement reculer l'extrémité coupante 35A de la lame 35 sur toute la largeur de la bobine 23 et de lui imposer ainsi un mouvement de va-et-vient. Le dispositif 3 comprend en outre un troisième support 36 fixé de manière rigide au bras oscillant 10, ce troisième support étant prolongé par une languette d'appui 37. Le troisième support 36 porte aussi un support de serrage 38 en forme de L et pivotant autour d'un axe perpendiculaire au L, la branche du support 38 orientée vers la bobine 23 portant une plaque de serrage 38A alors que la branche 38B peut être actionnée par un levier 31A solidaire du premier support 31. En observant les figures 3, on voit que la lame plate 32 est mince mais relativement large; directement au-dessus de cette lame on trouve le support de serrage 38 et la plaque de serrage 38A, ainsi que la lame coupante 35. La languette d'appui 37 est légèrement décalée par rapport à la lame plate 32, étant disposée de l'autre côté de la plaque de serrage 38A que la lame coupante 35. La distance entre la face inférieure d'appui 37A de la languette d'appui 37 et la face supérieure de la lame plate 32 est de quelques dixièmes de mm, dépendant de l'épaisseur du papier ou du matériau formant la bande et du nombre de spires à saisir et couper. De préférence des moyens de réglage connus peuvent être utilisés pour ajuster cette distance afin de couper au minimum une seule spire. Des moyens non représentés peuvent être prévus pour positionner angulairement la bobine 23 sur son axe, de manière à ce que la coupe de la spire supérieure 24 ait lieu en un endroit relativement éloigné de celui où ladite spire supérieure est collée sur la spire qui lui succède, respectivement pas en un endroit à proximité immédiate de ce point de collage; il est ainsi possible de minimiser la longueur de papier à éliminer. Ce positionnement angulaire peut être obtenu soit par l'opérateur de la machine, soit par un moyen automatique. Vu que la pointe avant de la lame plate 32 est destinée à s'intercaler entre deux spires de la bobine 23, cette pointe a une forme adaptée à cette fonction.

Le fonctionnement du dispositif 3 peut maintenant être décrit. Lorsque le bras oscillant 10 est actionné par un vérin rotatif (non représenté) pour venir appuyer le dispositif 3 contre la bobine 23, dans la forme d'exécution décrite ici le vérin 30 est actionné afin de faire avancer la lame plate 32; l'avance du support 31 entraîne l'abaissement de la plaque de serrage 38A par l'action du levier 31A sur la portion 38A du support 38. La plaque de serrage 38A vient légèrement en contact avec la face supérieure de la lame plate 32 afin de l'empêcher de fléchir. Le bras oscillant est actionné jusqu'à ce que la face inférieure de la lame plate 32 entre en contact avec une portion de la spire supérieure 24 de la bobine 23; lorsque ce contact est établi, le mouvement de déplacement du bras oscillant 10 s'arrête. Vu la largeur de la lame plate 32, le contact entre le dispositif 3 et la spire supérieure 24 est très doux et ne risque pas d'abîmer ou de marquer cette spire, quelle que soit la qualité du matériau disposé sur la bobine 23, la force de pression dépendant essentiellement d'une pression résiduelle réglable dans le vérin rotatif actionnant le bras oscillant 10. Cette première étape du procédé est représentée aux figures 2A et 3A. Lors de l'étape suivante représentée aux figures 2B et 3B, le vérin 30 est actionné afin de retirer la lame 32 en arrière; le dispositif 3, n'étant alors plus appuyé sur la spire supérieure 24, continue alors un très léger mouvement en direction de la bobine 23 jusqu'à ce que la face inférieure d'appui 37A de la languette d'appui 37 vienne à son tour en contact avec la spire supérieure 24. Comme le levier 31A s'est dégagé du support 38, la plaque de serrage 38A repose librement sur la spire 24, sans pression. Ensuite, et comme on le voit aux figures 2C et 3C, la lame plate 32 est à nouveau avancée; vu le léger mouvement du dispositif 3 vers la bobine 23 que l'on a eu à l'étape précédente, le plan de la lame plate 32 est situé juste dessous une ou plusieurs des spires supérieures 24 de la bobine 23. La lame plate 32 s'introduit donc, par le flanc de la bobine, au-dessous de cette ou ces spires supérieures et traverse ainsi toute l'épaisseur de la bobine 23. Vu l'avance de la lame plate 32, la plaque de serrage 38A est à nouveau pressée contre ladite lame, serrant ainsi fortement la ou les spires 24 prises entre la face supérieure de la lame plate 32 et la face inférieure de la plaque de serrage 38A. Les figures 2D et 3D montrent l'opération de coupe, le vérin 33 étant actionné pour entraîner la lame de coupe 35 afin de couper la ou les spires 24 disposées au-dessus de la lame plate 32. Comme on le voit aux figures 4A et 4B, la lame plate 32 peut comporter une rainure 32A disposée parallèlement à son axe longitudinal et correspondant à la trace que fait la portion aiguisée 35A de la lame coupante 35 sur la lame plate 32. Cette rainure 32A permet un guidage de la portion aiguisée 35A, évitant que celle-ci dévie de son chemin rectiligne lors du mouvement de va-et-vient provoquant la coupe. Vu que cette lame plate, fait office d'écran de protection, les spires de la bobine 23 disposées directement au-dessous de la lame plate 32 ne peuvent être entamées par la portion aiguisée 35A de la lame de coupe 35. Selon la qualité du matériau et le nombre de spires à couper, le mouvement de va-et-vient de la lame de coupe 35 peut être répété une ou plusieurs fois. Pour l'étape suivante représentée à la figure 3E, la lame de coupe 35 est retirée, la lame plate 32 restant avancée, enserrant de ce fait la ou les spires 24 avec la plaque de serrage 38A. Le bras oscillant 10 est à nouveau actionné afin d'éloigner le dispositif 3 de la bobine 23, celle-ci étant alors mise en rotation par la traction exercée sur la ou les spires supérieures 24 ou alors par un moyen auxiliaire non représenté; l'extrémité coupée de la bande est emmenée pour être traitée comme expliqué précédemment en regard de la figure 1. Dans le cas où plusieurs spires ont été coupées, seule la dernière reste attachée à la bobine 23; les segments coupés des spires supérieures à la dernière sont éliminés par des moyens connus.

Les vérins 30 et 33 sont de préférence des vérins à double effet, pneumatiques ou hydrauliques, bien que d'autres moyens d'actionnement de la lame plate 32 et de la lame coupante 35 puissent être envisagés. On remarque en outre sur la figure 2A que la lame coupante 35 est fixée au support 34 par des moyens à vis 35B permettant de changer rapidement la lame 35 lorsqu'elle est usée ainsi que de régler sa position par rapport à la lame plate 32.

Un point important du procédé est d'arriver à positionner exactement la lame plate 32 de manière à ce qu'elle puisse ensuite facilement être glissée sous la spire supérieure 24 de la bobine 23. Dans la forme d'exécution du dispositif décrite ci-dessus, ce positionnement est effectué en deux étapes, approche du dispositif 3 lorsque la lame plate 32 est avancée, puis retrait de cette lame 32 pour appuyer la languette d'appui 37 sur la spire supérieure 24. D'autres moyens peuvent être prévus pour arriver à cette étape du procédé, si la place disponible sur le dispositif le permet, la languette d'appui 37 peut avoir une largeur suffisante pour être directement amenée en contact avec la spire supérieure 24 lors du déplacement du bras oscillant 10, des moyens de palpage séparés du bras oscillant 10 ou des détecteurs peuvent aussi être prévus pour déterminer la position selon laquelle le bras oscillant 10 doit s'arrêter.

Lors des différentes étapes du procédé décrit, sauf la dernière, la bobine 23 reste généralement fixe, sans mouvement de rotation autour de son axe. Toutefois, lors de l'étape d'introduction de la lame plate 32, et afin de faciliter cette introduction entre les spires de la bobine, celle-ci peut être animée d'un lent mouvement de rotation, de préférence en sens inverse de celui de son déroulement normal, afin que durant ce mouvement de rotation la lame plate 32 tende à être repoussée vers le haut de par l'enroulement en spirale des spires de la bobine.

Dans le cas où les spires de la bobine 23 sont serrées de manière à ce qu'il soit difficile d'y introduire la lame plate 32, il est possible de desserrer légèrement les spires supérieures avant que le dispositif 3 ne soit amené contre la spire supérieur 24, comme représenté à la figure 5. Pour ceci, le dispositif peut comprendre en outre un dispositif d'appui radial 39 comportant à son extrémité proche de la bobine une roulette 39A. Le dispositif d'appui 39 est indépendant du dispositif 3 et est placé en amont de celui-ci relativement au sens de déroulement normal de la bobine 23. Avant que le dispositif 3 n'entre en contact avec la spire supérieure 24, le dispositif d'appui 39 est appuyé avec une certaine pression, radialement par rapport à la bobine 23 au moyen d'un actionneur pneumatique ou hydraulique non représenté, la pression étant transmise aux spires supérieures par l'intermédiaire de la roulette 39A. En faisant alors pivoter la bobine 23 selon le sens contraire à celui de son déroulement normal, soit celui indiqué par la flèche sur la figure 5, on obtient un desserrement ou un relâchement des spires supérieures 24, ce qui facilitera ultérieurement l'introduction de la lame plate 32.

Ainsi, par le procédé et le dispositif selon l'invention, qui sont facilement adaptables sur une ligne de fabrication de cigarettes, on est sûr d'obtenir une coupe propre de la spire supérieure de la bobine pleine, sans que la spire qui lui est directement inférieure ne soit endommagée. Le dispositif décrit est relativement simple de conception, nécessitant peu de moyens de contrôle ou d'activation, ce qui le rend particulièrement fiable et peu onéreux.

Comme mentionné précédemment le procédé et le dispositif décrits permettent aussi la préparation et l'ouverture d'une bobine d'un autre matériau que du papier; l'homme du métier saura adapter si nécessaire certains des moyens décrits ici à cet autre usage. De même la forme d'exécution préférentielle décrite de l'invention ne représente qu'une forme d'exécution possible, des variantes de l'un ou l'autre des éléments décrits pouvant être envisagées par l'homme du métier sans sortir du cadre de l'invention.

## Revendications

1. Procédé de préparation et d'ouverture d'une bobine (23) constituée d'un matériau souple enroulé en spires superposées et comportant une spire supérieure (24) dont l'extrémité libre est fixée sur la spire qui lui est directement inférieure, ladite bobine étant disposée sur un axe support (22) et comportant deux flancs parallèles,
ce procédé comportant quant à lui au moins deux étapes distinctes dont, d'une part, une première étape consistant à écarter au moins une spire à découper d'une spire inférieure, et ce, sur toute la largeur de la bobine et, d'autre part, une deuxième étape consistant à découper au moins la spire écartée,
caractérisé en ce que :
- pour écarter au moins une spire à découper d'une spire inférieure, on introduit une lame plate (32) entre deux spires successives par le flanc de la bobine, sur toute la largeur de la dite bobine, de manière à ce qu'au moins une spire (24) reste disposée par dessus la lame plate (32),
- pour découper la ou les spires (24) disposées par-dessus la lame plate on procède à la coupe après introduction de ladite lame plate.

2. Procédé selon la revendication 1, caractérisé en ce qu'un mouvement d'approche d'un dispositif (3) de préparation et d'ouverture de la bobine comportant ladite lame plate (32) est commandé avant l'introduction de ladite lame plate, ledit mouvement d'approche s'arrêtant lorsqu'une surface d'appui dudit dispositif entre en contact avec la spire supérieure (24) de la bobine (23).

3. Procédé selon la revendication 2, caractérisé en ce que la position angulaire de la bobine (23) sur son axe support (22) est ajustée de manière à ce que ledit dispositif (3) de préparation et d'ouverture de la bobine vienne en appui sur la spire supérieure (24) en un endroit éloigné de l'endroit où l'extrémité libre de la spire supérieure est fixée sur la spire qui lui est directement inférieure.

4. Procédé selon l'une des revendications 2 ou 3, caractérisé en ce que ladite surface d'appui est constituée par la surface inférieure de ladite lame plate (32) disposée en position avancée, ladite lame plate étant ensuite rétractée de manière à ce qu'une autre surface d'appui (37A) dudit dispositif vienne en contact avec ladite spire supérieure (24).

5. Procédé selon l'une des revendications précédentes, caractérisé en ce que après introduction de la lame plate (32), l'ouverture de la bobine peut être commandée en actionnant une lame de coupe (35), selon un mouvement de va-et-vient, sectionnant uniquement la ou les spires (24) disposées par-dessus la lame plate (32), ladite lame plate faisant office d'écran de protection des spires inférieures.

6. Procédé selon la revendication 5, caractérisé en ce qu'un serrage de la ou des spires coupées (24) est commandé lors de l'opération de coupe, ledit serrage étant ensuite maintenu lorsqu'un éloignement du dispositif (3) par rapport à la bobine (23) est commandé, de manière à ce que l'extrémité libre de la spire supérieure (24) de la bobine soit emmenée pour une opération ultérieure de raccordement de ladite extrémité libre (24A) sur une autre bande de matériau souple (21).

7. Procédé selon l'une des revendications précédentes, caractérisé en ce que la bobine (23) est immobile lors du mouvement d'approche du dispositif (3), lors de l'appui dudit dispositif sur la spire supérieure (24), lors de l'introduction de la lame plate (32) sous la ou les spires supérieures (24), lors de la coupe et du serrage desdites spires supérieures.

8. Procédé selon l'une des revendications 1 à 6, caractérisé en ce que la bobine (23) est animée d'un mouvement de rotation à vitesse réduite lors de l'introduction de la lame plate (32).

9. Procédé selon l'une des revendications précédentes, caractérisé en ce qu'une pression radiale est appliquée sur une portion de la spire supérieure (24) avant que la surface d'appui du dispositif (3) de préparation et d'ouverture de la bobine n'entre en contact avec ladite spire supérieure, la bobine (23) étant alors animée d'un mouvement de rotation à vitesse réduite lors de cette opération afin de détendre la ou les spires supérieures (24).

10. Procédé selon l'une des revendications 8 ou 9, caractérisé en ce que ledit mouvement de rotation a lieu selon le sens opposé à celui de déroulement normal de la bobine.

11. Dispositif pour la préparation et l'ouverture d'une bobine (23) constituée d'un matériau souple enroulé en spires superposées et comportant une spire supérieure (24) dont l'extrémité libre est fixée sur la spire qui lui est directement inférieure, ladite bobine étant disposée sur un axe support (22) et comportant deux flancs parallèles, caractérisé en ce qu'il comprend :
- des moyens de déplacement (10) aptes à positionner ledit dispositif en contact avec ladite spire supérieure,
- une lame plate (32) fixée à un support (31),
- des moyens (30, 30A) de déplacement dudit support, respectivement de ladite lame étant prévus pour disposer la lame plate soit en position avancée, soit en position rétractée, des moyens d'appui constitués d'une languette d'appui (37) comportant une surface d'appui (37A) dirigée vers une portion de surface de la dite spire supérieure,
- des moyens de coupe constitués d'une lame coupante (35) apte à se déplacer selon un mouvement de va-et-vient sur toute la largeur de la bobine (23), indépendamment de la lame plate (32), la profondeur de coupe étant limitée par la lame plate (32) faisant office d'écran de protection des spires inférieures, et
- des moyens de serrage (38A) aptes à serrer ladite spire coupée (24) entre lesdits moyens et ladite lame plate.

12. Dispositif selon la revendication 11, caractérisé en ce que la surface inférieure de ladite lame plate (32) en position avancée est apte à servir de surface d'appui lors de la prise de contact entre le dispositif et la spire supérieure (24) de la bobine (23).

13. Dispositif selon l'une des revendications 11 ou 12, caractérisé en ce que la distance entre la surface d'appui (37A) de la languette d'appui (37) et la surface supérieure de la lame plate (32) est ajustable, ladite surface d'appui (37A) étant en retrait par rapport à ladite surface supérieure de la lame plate.

14. Dispositif selon la revendication 13, caractérisé en ce que ladite distance entre la surface d'appui (37A) de la languette d'appui (37) et la surface supérieure de la lame plate (32) est équivalente à au moins l'épaisseur d'une spire de la bande du matériau souple constituant la bobine (23).

15. Dispositif selon l'une des revendications 11 à 14, caractérisé en ce que les moyens permettant le déplacement de la lame plate (32) et/ou de la lame coupante (35) sont constitués de vérins (30,33) pneumatiques ou hydrauliques.

16. Dispositif selon l'une des revendications 11 à 15, caractérisé en ce qu'il comprend en outre des moyens de guidage (32A) de la lame de coupe (35).

17. Dispositif selon la revendication 16, caractérisé en ce que les moyens de guidage de la lame de coupe (35) sont constitués d'une rainure longitudinale (32A) aménagée sur la surface supérieure de la lame plate (32).

18. Dispositif selon la revendication 11, caractérisé en ce que les moyens de serrage (38A) sont actionnés lors du déplacement de la lame plate (32).

19. Dispositif selon l'une des revendications 11 à 18 caractérisé en ce qu'il comprend en outre un moyen de pressage (39) apte à appliquer une pression radiale sur une portion de la spire supérieure (24) lesdits moyens de pressage étant disposés en amont de la lame plate (32) dans le sens de déroulement des spires.

20. Dispositif selon l'une des revendications 11 à 19, caractérisé en ce qu'il comprend en outre des moyens permettant de maintenir la bobine (23) immobile, ou de la mettre en rotation autour de son axe support (22), selon une faible vitesse.

21. Dispositif selon la revendication 20, caractérisé en ce que lesdits moyens de mise en rotation de la bobine sont aptes à la faire pivoter selon le sens opposé au sens de déroulement de la bobine afin de détendre la ou les spires supérieures (24).

22. Dispositif selon l'une des revendications 11 à 21, caractérisé en ce qu'il est associé à un dispositif de raccordement (13) de deux bandes (21,24A) du matériau souple.

23. Utilisation d'un dispositif selon l'une des revendications 11 à 22 dans une ligne de fabrication de cigarettes ou de fabrication ou de pose de filtres à cigarettes.

## Patentansprüche

1. Verfahren zur Vorbereitung und Öffnung einer Wickelrolle (23), die durch ein biegsames Material, das in übereinanderliegenden Windungen aufgewickelt ist, und eine obere Windung (24), deren freies Ende auf der direkt darunterliegenden Windung befestigt ist, gebildet ist, und die Wickelrolle auf einer Tragachse (22) angeordnet ist und zwei parallele Seiten aufweist,
wobei dieses Verfahren seinerseits mindestens zwei unterschiedliche Schritte umfasst, wovon einerseits ein erster Schritt darin besteht, mindestens eine Windung zum Aufschneiden von einer inneren Windung abzuheben, und dies über die ganze Breite der Wickelrolle, und andererseits in einem zweiten Schritt mindestens die abgehobene Windung auf zu schneiden,
dadurch gekennzeichnet, dass:
zum Abheben mindestens einer Windung von einer inneren Windung zum Aufschneiden eine ebene Lamelle (32) zwischen zwei aufeinanderfolgende Windungen durch eine Seite der Wickelrolle über die ganze Breite der Wickelrolle eingeführt wird, derart, dass mindestens eine Windung (24) über der ebenen Lamelle (32) zu liegen kommt,
zum Aufschneiden der Windung oder der Windungen (24), die über der ebenen Lamelle liegen, der Schneidvorgang nach dem Einführen der genannten ebenen Lamelle durchgeführt wird.

2. Verfahren nach Anspruch 1, dadurch gekennzeichnet, dass eine Annäherungsbewegung einer Einrichtung (3) zum Vorbereiten und Öffnen der Wickelrolle, welche die genannte ebene Lamelle (32) trägt, ausgeführt wird, bevor die genannte ebene Lamelle eingeführt wird, und die genannte Annäherungsbewegung gestoppt wird, wenn eine Auflagefläche der genannten Einrichtung in Kontakt kommt mit der obersten Windung (24) der Wickelrolle (23).

3. Verfahren nach Anspruch 2, dadurch gekennzeichnet, dass die Winkellage der Wickelrolle (23) auf der Tragachse (22) eingestellt wird, so dass die genannte Einrichtung (3) zur Vorbereitung und Öffnung der Wickelrolle auf der obersten Windung (24) in einem Bereich zur Auflage kommt, der entfernt ist vom Ort, wo das Ende der obersten Windung auf der direkt darunter liegenden fixiert ist.

4. Verfahren nach Anspruch 2 oder 3, dadurch gekennzeichnet, dass die genannte Auflagefläche durch die untere Oberfläche der genannten ebenen Lamelle (32) gebildet wird, die sich in vorgeschobener Position befindet, und welche dann zurückgezogen wird, so dass eine andere Auflagefläche (37A) der genannten Einrichtung in Kontakt kommt mit der genannten obersten Windung (24).

5. Verfahren nach einem der vorhergehenden Ansprüche, dadurch gekennzeichnet, dass nach dem Einführen der ebenen Lamelle (32) das Öffnen der Wickelrolle durch Betätigen einer Schneidklinge (35) ausgeführt wird, die eine Hin- und Herbewegung ausführt, wodurch lediglich die Windung oder die Windungen (24) durchschnitten werden, welche über der ebenen Lamelle (32) liegen, und die ebene Lamelle als Schutzschild für die unteren Windungen dient.

6. Verfahren nach Anspruch 5, dadurch gekennzeichnet, dass ein Klemmen der geschnittenen Windung oder der Windungen (24) während des Schneidvorgangs veranlasst wird und die genannte Klemmung dann während eines Entfernens der Einrichtung (3) bezüglich der Wickelrolle (23) aufrechterhalten wird, so dass das freie Ende der obersten Windung (24) der Wickelrolle mitgenommen wird für eine nachfolgende Verbindung dieses freien Endes (24A) mit einem anderen Band aus biegsamem Material (21).

7. Verfahren nach einem der vorhergehenden Ansprüche, dadurch gekennzeichnet, dass die Wickelrolle (23) während der Annäherungsbewegung der Einrichtung (3), während der Auflage dieser Einrichtung auf der obersten Windung (24), während der Einführung der ebenen Lamelle (32) unter die oberste Windung oder die obersten Windungen (24) und während des Schneidens und Klemmens dieser obersten Windungen nicht bewegt wird.

8. Verfahren nach einem der Ansprüche 1 bis 6, dadurch gekennzeichnet, dass die Wickelrolle (23) in eine Rotationsbewegung mit verminderter Geschwindigkeit während des Einführens der ebenen Lamelle (32) versetzt wird.

9. Verfahren nach einem der vorhergehenden Ansprüche, dadurch gekennzeichnet, dass ein radialer Druck auf einen Bereich der obersten Windung (24) ausgeübt wird, bevor die Auflagefläche der Einrichtung (3) zur Vorbereitung und Öffnung der Wickelrolle in Kontakt kommt mit dieser obersten Windung, und die Wickelrolle (23) dann während dieses Vorgangs in eine Rotationsbewegung mit verminderter Geschwindigkeit versetzt wird, um die oberste Windung oder Windungen (24) zu entspannen.

10. Verfahren nach einem der Ansprüche 8 oder 9, dadurch gekennzeichnet, dass die genannte Rotationsbewegung entgegengesetzt zur normalen Abrollbewegung der Wickelrolle stattfindet.

11. Vorrichtung zur Vorbereitung und Öffnung einer Wickelrolle (23), die durch ein biegsames Material, das in übereinanderliegenden Windungen aufgewickelt ist, und eine obere Windung (24), deren freies Ende auf der direkt darunterliegenden Windung befestigt ist, gebildet ist, und die Wickelrolle auf einer Tragachse (22) angeordnet ist und zwei parallele Seiten aufweist, dadurch gekennzeichnet, dass sie umfasst:
Verschiebemittel (10) zur Positionierung der genannten Einrichtung in Kontakt mit der genannten obersten Windung,
eine ebene Lamelle (32), befestigt an einem Träger (31),
Verschiebemittel (30, 30A) für den genannten Träger bzw. für die genannte Lamelle, wodurch vorgesehen ist, die ebene Lamelle in der vorgeschobenen Position wie auch in der zurückgezogenen Position, und Auflagemittel, gebildet durch eine Auflagezunge (37) mit einer Auflageoberfläche (37A) gegen einen Bereich der Oberfläche der genannten obersten Windung zu lenken,
Schneidmittel, gebildet durch eine Schneidklinge (35), die fähig sind, durch eine hin- und hergehende Bewegung über die gesamte Breite der Wickelrolle (23) zu verfahren, unabhängig von der ebenen Lamelle (32), und die Tiefe des Schnitts durch die ebene Lamelle (32) begrenzt ist, die als Schutzschild für die unteren Windungen dient, und
Klemmmittel (38A), die fähig sind, die genannten geschnittenen Windungen (24) zwischen diesen Mitteln und dieser ebenen Lamelle zu klemmen.

12. Vorrichtung nach Anspruch 11, dadurch gekennzeichnet, dass die untere Oberfläche der genannten ebenen Lamelle (32) in vorgeschobener Position während der Kontaktnahme zwischen der Einrichtung und der obersten Windung (24) der Wickelrolle (23) als Auflagefläche dient.

13. Vorrichtung nach einem der Ansprüche 11 oder 12, dadurch gekennzeichnet, dass der Abstand zwischen der Auflagefläche (37A) der Auflagezunge (37), die bezüglich der oberen Oberfläche der ebenen Lamelle zurückgezogen ist, und der oberen Oberfläche der ebenen Lamelle (32) verstellbar ist.

14. Vorrichtung nach Anspruch 13, dadurch gekennzeichnet, dass die genannte Distanz zwischen der Auflagefläche (37A) der Auflagezunge (37) und die obere Oberfläche der ebenen Lamelle (32) mindestens gleich der Dicke einer Windung des Bandes aus biegsamen Material ist, das die Wickelrolle (23) bildet.

15. Vorrichtung nach einem der Ansprüche 11 bis 14, dadurch gekennzeichnet, dass die Mittel, welche ein Verschieben der ebenen Lamelle (32) und/oder der Schneidklinge (35) erlauben, durch pneumatische oder hydraulische Zylinder (30, 33) gebildet sind.

16. Vorrichtung nach einem der Ansprüche 11 bis 15, dadurch gekennzeichnet, dass sie ferner Führungsmittel (32A) der Schneidklinge (35) umfasst.

17. Vorrichtung nach Anspruch 16, dadurch gekennzeichnet, dass die Führungsmittel der Schneidklinge (35) durch eine Längsrille (32A) gebildet sind, die auf der oberen Oberfläche der ebenen Lamelle (32) angebracht ist.

18. Vorrichtung nach Anspruch 11, dadurch gekennzeichnet, dass die Klemmmittel (38A) während des Verschiebens der ebenen Lamelle (32) betätigt sind.

19. Vorrichtung nach einem der Ansprüche 11 bis 18, dadurch gekennzeichnet, dass sie ferner Druckmittel (39) umfasst, die fähig sind, einen radialen Druck auf einen Bereich der obersten Windung (24) auszuüben, und die genannten Druckmittel in Abwickelrichtung der Windungen gesehen vor der ebenen Lamelle (32) angeordnet sind.

20. Vorrichtung nach einem der Ansprüche 11 bis 19, dadurch gekennzeichnet, dass sie ferner Mittel umfasst, welche erlauben, die Wickelrolle (23) unbeweglich zu halten, oder sie in Rotation um ihre Tragachse (22) zu versetzen, mit einer geringen Geschwindigkeit.

21. Vorrichtung nach Anspruch 20, dadurch gekennzeichnet, dass die genannten Mittel zum in Rotation versetzen der Wickelrolle erlauben, diese entgegengesetzt zur Abwickelrichtung der Wickelrolle drehen zu lassen um die oberste oder die obersten Windungen (24) zu entspannen.

22. Vorrichtung nach einem der Ansprüche 11 bis 21, dadurch gekennzeichnet, dass sie mit einer Verbindungseinrichtung (13) von zwei Bändern (21, 21A) aus biegsamen Material zusammenwirkt.

23. Verwendung einer Vorrichtung nach einem der Ansprüche 11 bis 22 in einer Fabrikationslinie für Zigaretten oder der Fabrikation oder dem Anbringen von Filtern auf Zigaretten.

## Claims

1. Method for preparing and opening a roll (23) made up of a supple material wound in superimposed turns and having a top turn (24), the free end of which is fixed to the turn which is directly beneath it, the said roll being disposed on a support shaft (22) and comprising two parallel sides,
this method itself comprising at least two distinct steps including, on the one hand, a first step consisting in separating at least one turn to be cut from a lower turn, and this over the entire width of the roll, and, on the other hand, a second step consisting in cutting at least the separated turn,
characterised in that:
- to separate at least one turn to be cut from a lower turn, a flat blade (32) is inserted between two successive turns from the side of the roll, over the entire width of the said roll in such a way that at least one turn (24) remains disposed over the flat blade (32),
- for cutting the turn or turns (24) disposed over the flat blade, one proceeds with the cut after insertion of the said flat blade.

2. Method according to claim 1, characterised in that a movement of approach of a device (3) for preparing and opening the roll involving the said flat blade (32) is activated before the insertion of the said flat blade, the said approach movement stopping when a pressing surface of the said device enters into contact with the upper turn (24) of the roll (23).

3. Method according to claim 2, characterised in that the angular position of the roll (23) on its support shaft (22) is adjusted in such a way that the said device (3) for preparing and opening the roll comes to press on the upper turn (24) at a place remote from the place where the free end of the upper turn is fixed on the turn which is directly below it.

4. Method according to one of the claims 2 or 3, characterised in that the said pressing surface is made up of the lower surface of the said flat blade (32) disposed in advanced position, the said flat blade then being retracted in such a way that another pressing surface (37A) of the said device comes into contact with the said upper turn (24).

5. Method according to one of the preceding claims, characterised in that after insertion of the flat blade (32), the opening of the roll can be activated by activating a cutting blade (35) in a reciprocating movement, severing only the turn or turns (24) disposed over the flat blade (32), the said flat blade serving as a protective shield for the lower turns.

6. Method according to claim 5, characterised in that a clamping of the cut turn or turns (24) is activated at the time of the cutting operation, the said clamping being then maintained when a removal of the device (3) with respect to the roll (23) is activated, in such a way that the free end of the upper turn (24) of the roll is taken for a subsequent operation of joining the said free end (24A) onto another strip of supple material (21).

7. Method according to one of the preceding claims, characterised in that the roll (23) is motionless during the approach movement of the device (3), during the pressing of the said device on the upper turn (24), during the insertion of the flat blade (32) under the upper turn or turns (24), during the cutting and the clamping of the said upper turns.

8. Method according to one of the claims 1 to 6, characterised in that the roll (23) is driven by a movement of rotation at reduced speed during the insertion of the flat blade (32).

9. Method according to one of the preceding claims, characterised in that a radial pressure is applied on a portion of the upper turn (24) before the pressing surface of the device (3) for preparing and opening the roll enters into contact with the said upper layer, the roll (23) being then driven by a movement of rotation at reduced speed at the time of this operation in order to slacken the upper layer or layers (24).

10. Method according to one of the claims 8 or 9, characterised in that the said movement of rotation takes place in the direction opposite to that of normal unwinding of the roll.

11. Device for preparing and opening a roll (23) made up of a supple material wound in superimposed turns and having a top turn (24), the free end of which is fixed to the turn which is directly beneath it, the said roll being disposed on a support shaft (22) and comprising two parallel sides,
characterised in that it comprises:
- displacement means (10) able to position the said device in contact with the said upper layer,
- a flat blade (32) fixed to a support (31),
- means (30, 30A) of displacement of the said support, respectively of the said blade being provided for to dispose the flat blade either in advanced position, or in retracted position, pressing means made up of a pressing tongue (37) comprising a pressing surface (37A) directed toward a portion of surface of the said upper layer,
- cutting means made up of a cutting blade (35) able to displace itself in a reciprocating movement over the entire width of the roll (23), independently of the flat blade (32), the depth of cut being limited by the flat blade (32) serving as a protective shield for the lower turns, and
- clamping means (38A) able to clamp the said cut turn (24) between the said means and the said flat blade.

12. Device according to claim 11, characterised in that the lower surface of the said flat blade (32) in extended position is able to serve as pressing surface at the time of making contact between the device and the upper turn (24) of the roll (23).

13. Device according to one of the claims 11 or 12, characterised in that the distance between the pressing surface (37A) of the pressing tongue (37) and the upper surface of the flat blade (32) is adjustable, the said pressing surface (37A) being offset with respect to the said upper surface of the flat blade.

14. Device according to claim 13, characterised in that the said distance between the pressing surface (37A) of the pressing tongue (37) and the upper surface of the flat blade (32) is equivalent to at least the thickness of one turn of the strip of supple material constituting the roll (23).

15. Device according to one of the claims 11 to 14, characterised in that the means allowing the displacement of the flat blade (32) and/or of the cutting blade (35) are made up of pneumatic or hydraulic cylinders (30, 33).

16. Device according to one of the claims 11 to 15, characterised in that it further comprises guide means (32A) for the cutting blade (35).

17. Device according to claim 16, characterised in that the guide means for the cutting blade (35) are made up of a longitudinal groove (32A) made on the upper surface of the flat blade (32).

18. Device according to claim 11, characterised in that the clamping means (38A) are actuated at the time of displacement of the flat blade (32).

19. Device according to one of the claims 11 to 18, characterised in that it further comprises a pressing means able to apply a radial pressure on a portion of the upper turn (24) the said pressing means being disposed upstream from the flat blade (32) in the direction of unwinding of the turns.

20. Device according to one of the claims 11 to 19, characterised in that it further comprises means allowing the roll (23) to be kept motionless, or to be set in rotation about its support axis (22), at a low speed.

21. Device according to claim 20, characterised in that the said means of setting the roll in rotation are able to make it pivot in the direction opposite to the direction of unwinding of the roll in order to slacken the upper turn or turns (24).

22. Device according to one of the claims 11 to 21, characterised in that it is associated with a device for joining (13) two strips (21, 24A) of supple material.

23. Use of a device according to one of the claims 11 to 22 in a line for manufacture of cigarettes or for manufacture or placement of cigarette filters.
